# EUROPÄISCHE PATENTSCHRIFT

(11) **EP 4 433 345 B1**
(45) Veröffentlichungstag und Bekanntmachung des Hinweises auf die Patenterteilung: **08.10.2025**
(21) Anmeldenummer: 22823485.2
(22) Anmeldetag: 30.11.2022
(51) Int. Cl.: B61D 1/00

(54) **ANORDNUNG ZUM ANTRIEB EINES MIT EINEM ANHÄNGER GEKOPPELTEN FAHRZEUGS**
ARRANGEMENT FOR DRIVING A VEHICLE COUPLED TO A TRAILER
AGENCEMENT POUR ENTRAÎNER UN VÉHICULE ACCOUPLÉ À UNE REMORQUE

(30) Priorität: 28.01.2022 DE 102022200963
(43) Veröffentlichungstag der Anmeldung: 25.09.2024
(73) Patentinhaber: Siemens Mobility GmbH, 80997 München (DE)
(72) Erfinder: HINTERMEIR, Stefan, 83229 Aschau I. Ch (DE)
(74) Vertreter: Siemens Patent Attorneys
(86) Internationale Anmeldenummer: PCT/EP2022/083858
(87) Internationale Veröffentlichungsnummer: WO 2023/143776

(56) Entgegenhaltungen:
- EP-A1- 3 556 594
- DE-A1- 102012 016 234
- DE-A1- 102019 212 071
- GB-A- 2 474 100

## Beschreibung

Die Erfindung betrifft eine Anordnung zum Antrieb eines mit einem Anhänger gekoppelten Fahrzeugs, insbesondere eines mit einem Tender gekoppelten Schienenfahrzeugs.

Alternative Antriebskonzepte werden aufgrund politischer Überlegungen zur Energiewende immer höhere Prioritäten eingeräumt. Zu diesen alternativen Antriebskonzepten gehören unter anderem auch Antriebskonzepte, die gasgebundene Energieträger verwenden, beispielsweise Wasserstoff in Verbindung mit Brennstoffzellen.

Sowohl im Straßenverkehr als auch im Schienenverkehr wurden Versuchs- und Serienfahrzeuge, beispielsweise Rangier-Lokomotiven, Commuter-Fahrzeuge, Stadtbusse, etc., mit dieser Technologie ausgestattet und betrieben.

Bei der Verwendung von gasgebundenen Energieträgern in einem Fahrzeug ergibt sich als Problem, dass die Energiedichte der gasgebundenen Energieträger (z.B. Wasserstoff) im Vergleich zu flüssigen fossilen Energieträgern (z.B. Diesel, Benzin) deutlich geringer ist. Entsprechend muss im Fahrzeug ein im Vergleich dazu wesentlich größeres Volumen zur Speicherung des gasgebundenen Energieträgers vorgesehen werden.

Bekannte Stadtbusse verwenden Erdgas zum Betrieb, wobei das dazu benötigte große Speichervolumen in Form eines Dachübergreifenden Tanks bereitgestellt wird. Der Tank ist dabei als integrierter Bestandteil des Stadtbusses ausgebildet.

Eine derartige auf Integration beruhende Lösung ist für den Schienenverkehr nur schwer umsetzbar: Schienenfahrzeuge, insbesondere Lokomotiven in einem Zugverband, benötigen für einen adäquaten Einsatz sehr große Mengen eines gasgebundenen Energieträgers, wobei der dazu benötigte Tank im Schienenfahrzeug selbst jedoch nicht zur Verfügung steht.

Zur Lösung dieses Problems ist bekannt, ein Schienenfahrzeug mit einem Tender bzw. Anhänger zu koppeln, wobei der Tender den gasgebundenen Energieträger (z.B. Wasserstoff) und eine zugehörige Energieerzeugungseinheit (z.B. Brennstoffzelle) befördert. Entsprechend wird Tender-seitig aus dem gasgebundenen Energieträger elektrische Energie erzeugt.

Die elektrische Energie wird leitungsgebunden vom Tender zum Schienenfahrzeug übertragen und gelangt an dort angeordnete elektrische Fahrmotoren, um das Schienenfahrzeug samt Tender anzutreiben.

Alternativ dazu ist es bekannt, die Tender-seitig aus dem gasgebundenen Energieträger erzeugte elektrische Energie an elektrische Fahrmotoren des Tenders zu übertragen, um den Antrieb des Schienenfahrzeugs samt Tender durchzuführen oder im Bedarfsfall zumindest zu unterstützen.

Aus Dokument EP 3556594 A1 ist ein Verfahren zum Betreiben eines Fahrzeugs bekannt. Dabei bleibt nach Abfall einer Netzspannung eine erste Traktionsanlage des Fahrzeugs elektrisch an eine Fahrleitung gekoppelt, während eine zweite Traktionsanlage von der Fahrleitung entkoppelt und von einem Energiespeicher des Fahrzeugs mit Energie versorgt wird.

Aus Dokument GB 2474100 A ist ein System mit einer in eine Autobahn eingebetteten Gleisanlage für eine Stadtbahn bekannt.

Es ist die Aufgabe der vorliegenden Erfindung, eine alternative Anordnung zum Antrieb eines mit einem Anhänger gekoppelten Fahrzeugs, insbesondere eines mit einem Tender gekoppelten Schienenfahrzeugs, anzugeben.

Diese Aufgabe wird durch die Merkmale des unabhängigen Patentanspruchs gelöst. Vorteilhafte Weiterbildungen sind Gegenstand der abhängigen Ansprüche.

Die erfindungsgemäße Anordnung weist ein Fahrzeug auf, das mit einem Anhänger verbunden ist. Das Fahrzeug weist einen Fahrmotor auf, der zum Antrieb des Fahrzeugs ausgebildet ist. Der Anhänger weist einen Tank auf, in dem ein gasgebundener Energieträger gespeichert ist.

Das Fahrzeug weist eine galvanische Zelle als Energieerzeugungseinheit auf, mit der durch eine chemische Reaktion des ihr kontinuierlich zugeführten gasgebundenen Energieträgers mit einem Oxidationsmittel Antriebsenergie gebildet wird, die dem Fahrmotor zum Antrieb zugeführt wird.

Das Fahrzeug und der Anhänger sind über eine Übertragungsleitung miteinander verbunden, so dass der gasgebundene Energieträger vom Anhänger zum Fahrzeug gelangt bzw. übertragen wird.

Die Übertragungsleitung verfügt über eine Schutzeinrichtung bzw. ist mit einer Schutzeinrichtung derart gekoppelt, dass im Betrieb des mit dem Anhänger verbundenen Fahrzeugs durch die Schutzeinrichtung eine Beschädigung der Übertragungsleitung verhindert wird.

In einer bevorzugten Ausgestaltung ist die Übertragungsleitung zumindest im Bereich zwischen dem Fahrzeug und dem Anhänger von einem Schutzmantel umgeben, der damit eine Schutzeinrichtung für die Übertragungsleitung bildet.

Der Schutzmantel ist derart ausgebildet, dass er die Übertragungsleitung vor Umwelteinflüssen (Flug von Schotter oder Rollsplit, herabhängende Oberleitungen, Blitzschlag, Vereisung, etc.) schützt.

Bevorzugt ist der Schutzmantel ein flexibler, in sich verschiebbarer Faltenbalg, der bevorzugt geerdet ist.

In einer dazu alternativen, bevorzugten Ausgestaltung ist der Schutzmantel als flexibles Metallgewebe oder als elektrisch leitender Hohlkörper ausgebildet, wobei der Hohlkörper aus einem flexiblen, mechanisch belastbaren Material besteht - z.B. aus einem Gummi- oder Kunststoffschlauch, der zur Erdung elektrisch leitende Strukturen aufweist.

Bevorzugt ist der Schutzmantel am Fahrzeug und/oder am Anhänger über eine kardanische Aufhängung befestigt.

Durch die genannten Ausgestaltungen des Schutzmantels wird sichergestellt, dass durch den Schutzmantel laterale Versätze des Fahrzeugs zum Anhänger in allen Raumkoordinaten sowie (Teil-) Rotationsbewegungen in allen Raumachsen kompensiert bzw. ausgeglichen werden.

Durch die genannten Ausgestaltungen des Schutzmantels wird ein Scheuern zwischen der Übertragungsleitung einerseits und dem Schutzmantel andererseits in ihrer Wirkung reduziert bzw. gänzlich vermieden.

Durch die genannten Ausgestaltungen des Schutzmantels wird sichergestellt, dass unterschiedliche Einfederungen bzw. Federwege seitens des Fahrzeugs und/oder Anhängers kompensiert bzw. ausgeglichen werden.

In einer bevorzugten Ausgestaltung ist die Übertragungsleitung selbst mit dem Fahrzeug und/oder mit dem Anhänger über eine federnde Einheit verbunden, die eine weitere Schutzeinrichtung für die Übertragungsleitung bildet.

Die federnde Einheit ist einerseits zur federnden Halterung und Befestigung der Übertragungsleitung ausgebildet und anderseits zur Straffung der Übertragungsleitung auf eine vorgegebene, mechanische Zugspannung ausgebildet.

Die federnde Einheit weist bevorzugt und beispielhaft folgende Komponenten auf:
- eine Straffungsschelle, die rutschfest auf die Übertragungsleitung geklemmt ist. Mit dieser werden (Zug-) Kräfte zur Einstellung der Zugspannung von der Straffungsschelle auf die Übertragungsleitung übertragen.
- Eine Straffungsplatte, die sich an die Straffungsschelle anschließt. Mit dieser werden Druckkräfte, die in Richtung Straffungsschelle wirken, übertragen.
- Eine Straffungsfeder, die sich auf die Straffungsplatte abstützt. Die Straffungsfeder ist zwischen Fahrzeug und Straffungsplatte eingespannt und auf Druck belastet. Dadurch wird erreicht, dass die Straffungsfeder die Übertragungsleitung strafft, so dass deren Durchbiegung nach unten reduziert wird.
- Eine Führungseinheit, durch die die Übertragungsleitung vom Fahrzeugbereich bzw. vom Anhängerbereich in einen Bereich zwischen Fahrzeug und Anhänger geführt ist. Die Führungseinheit besteht aus zwei horizontal und zwei vertikal verlaufenden Führungsrollen, die leichtgängige sind und umlaufend zur Übertragungsleitung angeordnet sind (z.B. oberhalb, unterhalb, links und rechts). Mit der Führungseinheit werden im Betrieb auftretende Relativbewegungen zwischen Übertragungsleitung und dem Fahrzeug bzw. dem Anhänger kompensiert bzw. zur Abnutzung der Übertragungsleitung führende Reibeffekte vermieden.
- Alternativ oder ergänzend zur Führungseinheit sind Seile und Federn einsetzbar, mit denen die Übertragungsleitung mit der gleichen Zielsetzung abgehängt wird.

Durch diese Komponenten der federnden Einheit werden Relativbewegungen zwischen dem Fahrzeug und dem Anhänger mit Blick auf deren Auswirkung auf die Übertragungsleitung kompensiert:

Kommt es beispielsweise bei einem Schienenfahrzeug in einer Weichenstraße zu einem seitlichen Versatz des Fahrzeugs zum Anhänger, wird der Abstand von zugehörigen Fahrzeugenden zueinander vergrößert. In diesem Fall wird die Übertragungsleitung durch die Führungseinheit gegen die Federkraft der Straffungseinheit gezogen. Die Federkraft der gestauchten Straffungsfeder ist so ausgelegt, dass alle Relativbewegungen des Fahrzeugs und des Anhängers ohne Überlastungen in der Übertragungsleitung ausgeführt werden können.

Die beschriebene federnde Einheit ist so dimensioniert, dass ein vorgegebener Mindestbiegeradius der Übertragungsleitung eingehalten wird.

Die beschriebene federnde Einheit ist so dimensioniert, dass im Betrieb des Fahrzeugs und des Anhängers eine Berührung der Verbindungsleitung mit dem umgebenden Schutzmantel verhindert wird.

Die beschriebene federnde Einheit ist so dimensioniert, dass ein Verlauf der Übertragungsleitung innerhalb des Fahrzeugs bzw. Anhängers nach der Straffungsschelle eine auftretende Bewegung der Übertragungsleitung ermöglicht (z.B. eine S-Bogenverlegung, Bogenverlegung, Abspannung mit Seilen, Federn, etc.).

Durch die genannten Ausgestaltungen der Schlauchleitung bzw. der zugehörigen federnden Einheit wird sichergestellt, dass laterale Versätze des Fahrzeugs zum Anhänger in allen Raumkoordinaten sowie (Teil-) Rotationsbewegungen in allen Raumachsen kompensiert bzw. ausgeglichen werden.

Durch die genannten Ausgestaltungen der Schlauchleitung bzw. der zugehörigen federnden Einheit wird sichergestellt, dass ein Scheuern zwischen der Übertragungsleitung einerseits und dem Schutzmantel andererseits vermieden wird.

Durch die genannten Ausgestaltungen der Schlauchleitung bzw. der zugehörigen federnden Einheit wird sichergestellt, dass unterschiedliche Einfederungen bzw. Federwege seitens des Fahrzeugs und/oder Anhängers kompensiert bzw. ausgeglichen werden.

Durch die genannten Ausgestaltungen der Schlauchleitung bzw. der zugehörigen federnden Einheit wird sichergestellt, dass die Schlauchleitung im Betrieb des Gespanns Fahrzeug und Anhänger gestrafft ist bzw. nur minimal "durchhängt".

Durch die genannten Ausgestaltungen der Schlauchleitung bzw. der zugehörigen federnden Einheit wird sichergestellt, dass der Schutzmantel im benötigten Volumen bzw. in seinen Ausmessungen reduziert ausgeführt wird.

In einer bevorzugten Weiterbildung weist die Übertragungsleitung im Bereich zwischen dem Fahrzeug und dem Anhänger eine zweiteilige Kupplung auf, die im Betrieb des Fahrzeugs und des Anhängers zur Umwelt bzw. nach außen hin druckdicht und vom Anhänger zum Fahrzeug hin betrachtet gasdurchlässig ist.

Diese Kupplung ist als weitere Schutzeinrichtung für die Übertragungsleitung im Betrieb ausgebildet und vermeidet bei einer außerbetrieblichen Trennung ein unkontrolliertes Abreißen der Übertragungsleitung.

Die zweiteilige Kupplung ist derart ausgeführt, dass bei einer außerbetrieblichen Trennung die beiden Teile der Kupplung die Funktionalität einer "Sollbruchstelle" übernehmen: die zweiteilige Kupplung öffnet sich, wobei jeweils ein Kupplungsteil an jeweils einem zugeordneten Ende der Übertragungsleitung verbleibt und dieses Ende der Übertragungsleitung druckdicht verschließt.

Um die Funktionalität der "Sollbruchstelle" sicherzustellen ist ein erster Kupplungsteil bevorzugt über ein Seil mit dem Fahrzeug und ein zweiter Kupplungsteil bevorzugt über ein Seil mit dem Anhänger verbunden.

Durch die beschrieben Kupplungskomponenten werden Gefahren einer außerbetrieblichen Trennung vermieden, nämlich:
- ein unkontrolliertes Ausströmen von großen Mengen des brennbaren gasgebundenen Energieträgers in die Umgebung,
- deren Brand bzw. Explosion durch Wärme- oder Funkenquellen,
- ein schlagartig erfolgendes Entladen des gespeicherten gasgebundenen Energieträgers

Durch die Kupplung wird zu jeder Zeit eine erforderliche Betriebssicherheit des gesamten Gespanns Fahrzeug - Anhänger sichergestellt.

In einer bevorzugten Ausgestaltung ist die Übertragungsleitung mit einer Signalleitung, die pneumatisch oder elektrisch ausgebildet ist, gekoppelt. Diese bildet eine weitere Schutzeinrichtung für die Übertragungsleitung und überwacht deren Trennung.

Die Signalleitung ist mit Befestigungen sowohl mit dem Fahrzeug als auch mit dem Anhänger verbunden. Sie ist derart verlegt und dimensioniert, dass sie betrieblichen Bewegungen des Gespanns Fahrzeug - Anhänger schadenfrei nachfolgt.

Bei einer sich anbahnenden Trennung des Gespanns wird die Übertragungsleitung gespannt und ein vorgegebener Zugspannungswert wird überschritten, während in diesem Moment die Signalleitung durch ihre Verlegung und Dimensionierung bereits beschädigt wird und damit die drohende Trennung frühzeitig anzeigt.

Durch die Beschädigung der Signalleitung wird ein Signal (Druckabfall, Leerlauf) erzeugt, das schaltbare Absperrventile, die im Fahrzeug und im Anhänger als Teil einer Förderleitung für den gasgebundenen Energieträger vorgesehen sind, nach dem bekannten Fail-Safe-Prinzipien verschließt.

In einer bevorzugten Weiterbildung ist der Fahrmotor des Fahrzeugs ein elektrischer Fahrmotor.

In einer bevorzugten Weiterbildung ist das Fahrzeug ein Schienenfahrzeug bzw. eine Lokomotive, die mit einem Tender als Anhänger gekoppelt ist.

In einer bevorzugten Weiterbildung ist der gasgebundene Energieträger Wasserstoff oder Erdgas.

In einer bevorzugten Weiterbildung ist die galvanische Zelle eine Brennstoffzelle, mit der durch eine chemische Reaktion des ihr kontinuierlich zugeführten gasgebundenen Wasserstoffs mit einem Oxidationsmittel elektrische Antriebsenergie gebildet wird, die dem elektrischen Fahrmotor zum Antrieb zugeführt wird.

Die vorliegende Erfindung ermöglicht eine bislang nicht vorgesehene sichere und kostengünstige Übertragung eines gasgebundenen Energieträgers von einem Anhänger zu einem Fahrzeug bzw. Schienenfahrzeug.

Die vorliegende Erfindung ermöglicht eine neue Basis für ein neuartiges Fahrzeug- bzw. Zugkonzept: Fahrzeuge mit gasförmigen Energieträgern (z.B. Wasserstoff in Kombination mit Brennstoffzellen) zählen zu den Stützen der neuen und umweltfreundlichen Antriebstechnologie, die nun auch auf Schienenfahrzeugen mit ihrem begrenztem Volumen- bzw. Raumangebot Anwendung findet.

Die vorliegende Erfindung ermöglicht es im Schienenverkehr, eine Vielzahl an Anhängern mit Tanks einzusetzen, so dass ein repräsentierender (Gas-) Tank auf einen ganzen Zug verteilt wird. Dadurch könnten im Schienenverkehr enorme Reichweiten erreicht werden.

Die vorliegende Erfindung ermöglicht es im Schienenverkehr, eine fahrzeugseitige Antriebsleistung zu erhöhen, weil ein gesamter zur Verfügung stehender Platz im Schienenfahrzeug für die Energiewandlung und für die Steuerung des Schienenfahrzeugs zur Verfügung steht.

Die vorliegende Erfindung ermöglicht es im Schienenverkehr, einen mitgeführte Energieinhalt des Zuges mit der Zuglänge zu steigern. Je mehr Anhänger bzw. Wägen der Zug hat, desto mehr Gewicht besitzt der Zug, desto mehr Energie wird für den Betrieb benötigt und desto mehr Gastanks hat der Zug dabei. Die speicherbare Energie auf dem Zug würde somit mit dem erhöhten Energiebedarf aufgrund des höheren Zuggewichts quasi mitwachsen.

Nachfolgend wird die Erfindung anhand einer Zeichnung beispielhaft näher erläutert. Dabei zeigt:
- FIG 1: eine Übersicht der erfindungsgemäßen Anordnung,
- FIG 2: mit Bezug auf FIG 1 einen vertikalen Schnitt in Fahrzeug Längsrichtung der erfindungsgemäßen Anordnung,
- FIG 3: mit Bezug auf FIG 1 und FIG 2 eine Draufsicht bzw. einen horizontalen Schnitt der erfindungsgemäßen Anordnung,
- FIG 4: mit Bezug auf die FIG 1 bis FIG 3 eine Detailansicht zur Kupplung, und
- FIG 5: mit Bezug auf FIG 1 bis FIG 4 eine zusätzliche Ausgestaltung der erfindungsgemäßen Anordnung.

FIG 1 zeigt eine Übersicht der erfindungsgemäßen Anordnung mit einem Schienenfahrzeug 10 als Fahrzeug, das mit einem Anhänger 10A verbunden ist.

Das Fahrzeug 10 weist einen elektrischen Fahrmotor FM auf, der zum Antrieb des Fahrzeugs 10 ausgebildet ist, während der Anhänger 10A einen Tank TK aufweist, in dem Wasserstoff als gasgebundener Energieträger ET gespeichert ist.

Das Fahrzeug 10 weist eine Brennstoffzelle als Energieerzeugungseinheit EEE auf, mit der durch eine chemische Reaktion des ihr kontinuierlich zugeführten gasgebundenen Energieträgers ET mit Sauerstoff Antriebsenergie gebildet wird, die dem Fahrmotor FM zum Antrieb zugeführt wird.

Das Fahrzeug 10 und der Anhänger 10A sind über eine als Schlauchleitung ausgebildete Übertragungsleitung 20 miteinander verbunden, so dass der gasgebundene Energieträger vom Anhänger 10A zum Fahrzeug 10 gelangt bzw. übertragen wird.

Die Übertragungsleitung 20 wirkt mit nachfolgend beschriebenen Schutzeinrichtungen zusammen bzw. ist mit diesen derart gekoppelt, dass im Betrieb des mit dem Anhänger 10A verbundenen Fahrzeugs 10 die Schutzeinrichtungen eine Beschädigung der Übertragungsleitung verhindern.

Die Übertragungsleitung 20 ist zumindest im Bereich zwischen dem Fahrzeug 10 und dem Anhänger 10A von einem Schutzmantel 30 umgeben, der damit eine Schutzeinrichtung für die Übertragungsleitung 20 bildet.

Der Schutzmantel 30 ist als flexibler, in sich verschiebbarer Faltenbalg ausgebildet, der geerdet ist.

Der Schutzmantel 30 ist am Fahrzeug und/oder am Anhänger 10A über eine kardanische Aufhängung befestigt.

Die Schlauchleitung bzw. Übertragungsleitung 20 steht unter hohem Druck, typischerweise p > 350 bar, und ist zwischen dem Fahrzeug 10 und dem Anhänger 10A kuppelbar. Details dazu werden in den nachfolgenden Figuren weiter ausgeführt.

FIG 2 zeigt mit Bezug auf FIG 1 einen vertikalen Schnitt in Fahrzeug Längsrichtung der erfindungsgemäßen Anordnung.

Die Übertragungsleitung 20 ist mit dem Fahrzeug 10 und mit dem Anhänger 10A über eine jeweilige federnde Einheit 40 verbunden, die eine weitere Schutzeinrichtung für die Übertragungsleitung 20 bildet.

Die Übertragungsleitung 20 weist im Bereich zwischen dem Fahrzeug 10 und dem Anhänger 10A eine zweiteilige Kupplung 21 auf.

Nachfolgend wird stellvertretend die federnde Einheit 40 seitens des Fahrzeugs 10 beschrieben. Die federnde Einheit 40 hat dabei zwei Funktionalitäten: eine Federungsfunktion und eine Straffungsfunktion.

Die federnde Einheit 40 weist folgende Komponenten auf:
Eine Straffungsschelle 41, die rutschfest auf die Übertragungsleitung 20 geklemmt ist. Mit dieser werden Kräfte zur Einstellung einer Zugspannung von der Straffungsschelle 41 auf die Übertragungsleitung 20 übertragen.

Eine Straffungsplatte 42, die sich an die Straffungsschelle 41 anschließt. Mit dieser werden Druckkräfte, die in Richtung Straffungsschelle 41 wirken, übertragen.

Eine Straffungsfeder 43, die sich auf die Straffungsplatte 42 abstützt. Die Straffungsfeder ist zwischen dem Fahrzeug 10 und der Straffungsplatte 42 eingespannt und auf Druck belastet. Dadurch wird erreicht, dass die Straffungsfeder 43 die Übertragungsleitung 20 strafft, so dass deren Durchbiegung nach unten reduziert wird.

Eine Führungseinheit 44, durch die die Übertragungsleitung 20 vom Fahrzeugbereich bzw. vom Anhängerbereich in einen Bereich zwischen Fahrzeug 10 und Anhänger 10A geführt ist. Die Führungseinheit 44 besteht aus zwei horizontal und zwei vertikal verlaufenden Führungsrollen 45, die leichtgängig und umlaufend zur Übertragungsleitung 20 angeordnet sind (z.B. oberhalb, unterhalb, links und rechts).

Mit der Führungseinheit 44 werden im Betrieb auftretende Relativbewegungen zwischen Übertragungsleitung 20 und dem Fahrzeug 10 bzw. dem Anhänger 10A kompensiert bzw. zur Abnutzung der Übertragungsleitung 20 führende Reibeffekte vermieden.

Durch diese Komponenten der federnden Einheit 40 werden Relativbewegungen zwischen dem Fahrzeug 10 und dem Anhänger 10A mit Blick auf deren Auswirkung auf die Übertragungsleitung kompensiert.

Die beschriebene federnde Einheit 40 ist so dimensioniert, dass ein vorgegebener Mindestbiegeradius der Übertragungsleitung 20 eingehalten wird.

Zusätzlich ist die federnde Einheit 40 so dimensioniert, dass im Betrieb des Fahrzeugs 10 und des Anhängers 10A eine Berührung der Verbindungsleitung 20 mit dem umgebenden Schutzmantel 30 verhindert wird.

Die im Bereich zwischen dem Fahrzeug 10 und dem Anhänger 10A angeordnete zweiteilige Kupplung 21 ist im Normalbetrieb des Fahrzeugs 10 und des Anhängers 10A zur Umwelt bzw. nach außen hin druckdicht und vom Anhänger 10A zum Fahrzeug 10 hin betrachtet gasdurchlässig.

Die zweiteilige Kupplung 21 bildet eine als weitere Schutzeinrichtung für die Übertragungsleitung 20, mit bei einer außerbetrieblichen Trennung ein unkontrolliertes Abreißen der Übertragungsleitung 20 vermieden wird.

Details dazu werden in FIG 3 beschrieben, die mit Bezug auf FIG 1 und FIG 2 eine Draufsicht bzw. einen horizontalen Schnitt der erfindungsgemäßen Anordnung zeigt.

Die zweiteilige Kupplung 21 ist derart ausgeführt, dass bei einer außerbetrieblichen Trennung die beiden Teile der Kupplung die Funktionalität einer "Sollbruchstelle" übernehmen: die zweiteilige Kupplung 21 öffnet sich, wobei jeweils ein Kupplungsteil an jeweils einem zugeordneten Ende der Übertragungsleitung 20 verbleibt und dieses Ende der Übertragungsleitung 20 druckdicht verschließt.

Um die Funktionalität der "Sollbruchstelle" sicherzustellen ist ein erster Kupplungsteil bevorzugt über ein Seil 52 und eine Seilbefestigung 53 mit dem Fahrzeug 10 verbunden.

Entsprechendes gilt für den zweiten Kupplungsteil, der über ein Seil und eine Seilbefestigung mit dem Anhänger 10A verbunden ist.

An der Kupplung 21 befindet sich dazu eine Öffnungsschelle 51, die fest mit einem Kupplungsöffner 22 verbunden ist.

An der Öffnungsschelle 51 befinden sich fest verbunden und symmetrisch angeordnet zwei Öffnungsseile 52. Durch einen symmetrischen Zug der beiden Öffnungsseile 52 wird der Kupplungsöffner 22 betätigt und die Kupplung 21 entkuppelt.

Die Länge der Öffnungsseile 52 ist erfindungsgemäß so bemessen, dass betriebliche Relativbewegungen des Fahrzeugs 10 und des Anhängers 10A die Öffnungsseile 52 nicht anspannen. Erst bei einer außerbetrieblichen Zugtrennung entsteht ein so großer Abstand zwischen dem Fahrzeug 10 und dem Anhänger 10A, dass die Öffnungsseile 52 den Kupplungsöffner 22 verschieben und die Kupplung 21 entkuppeln. Zeitgleich wird dadurch der Durchfluss für den gasförmigen Energieträger abgesperrt.

Die Längen der Öffnungsseile 52 sind so bemessen, dass die Öffnungsseile 52 bei einer außerbetrieblichen Zugtrennung immer zuerst in Eingriff kommen. Das restliche Schlauchsystem ist so ausgelegt, dass bis zum Entkuppeln der Kupplung 21 durch die Öffnungsseile 52 keine andere Komponente überlastet wird.

Die Öffnungsseile 52 sind fahrzeugseitig an einer als Öffnungswippe ausgestalteten Seilbefestigung 53 befestigt. Eine außerbetriebliche Zugtrennung in einer Weiche oder in einem Bogen hat zur Folge, dass die Kupplung 21 in einem seitlichen Versatz gegenüber dem Fahrzeug 10 steht. Wären die Öffnungsseile 52 fest fixiert mit dem Fahrzeug 10 verbunden, käme es zu einer asymmetrischen Krafteinleitung durch nur ein Öffnungsseil 52 und der Kupplungsöffner 22 könnte sich im Extremfall verkanten. Durch die Anbindung der Öffnungsseile 52 über die Öffnungswippe 53 werden asymmetrische Krafteinleitungen in den Kupplungsöffner 22 verhindert, indem die Öffnungswippe 53 die Asymmetrie so lange ausgleicht, bis beide Öffnungsseile 52 gespannt sind und Kräfte zum Entkuppeln der Kupplung 21 übertragen. Somit ist in allen Streckenabschnitten eine symmetrische Betätigung des Kupplungsöffners 22 gewährleistet.

FIG 4 zeigt mit Bezug auf die FIG 1 bis FIG 3 eine Detailansicht zur Kupplung 21 mit Kupplungsöffner 22 und einem Kupplungssitz 23, in dem ein Absperrmechanismus und ein Kuppelmechanismus intergiert sind (nicht detailliert dargestellt).

Der Kupplungsöffner 22 entkuppelt die Kupplung 21, wenn der Kupplungsöffner 22 in Pfeilrichtung axial verschoben wird. In diesem Fall sperrt die Kupplung 21 zeitgleich den Durchfluss des gasförmigen Energieträgers ab.

FIG 5 zeigt mit Bezug auf die Figuren FIG 1 bis FIG 4 eine zusätzliche Ausgestaltung der erfindungsgemäßen Anordnung mit einer Signalleitung 60, die pneumatisch oder elektrisch ausgebildet und mit der Übertragungsleitung 20 gekoppelt ist.

Die Signalleitung 60 bildet eine weitere Schutzeinrichtung für die Übertragungsleitung 20 und überwacht diese auf eine außerbetriebliche Trennung.

Die Signalleitung ist mit Befestigungen 62 sowohl mit dem Fahrzeug 10 als auch mit dem Anhänger 10A verbunden. Sie ist derart verlegt und dimensioniert, dass sie betrieblichen Bewegungen des Gespanns Fahrzeug 10 - Anhänger 10A schadenfrei nachfolgt.

Bei einer sich anbahnenden Trennung des Gespanns 10 - 10A wird die Übertragungsleitung 60 gespannt und ein vorgegebener Zugspannungswert wird überschritten, während in diesem Moment die Signalleitung 60 durch ihre Verlegung und Dimensionierung bereits beschädigt wird und damit die drohende Trennung frühzeitig anzeigt.

Durch die Beschädigung der Signalleitung 60 wird ein Signal (Druckabfall, Leerlauf) erzeugt, das schaltbare Absperrventile 61, die im Fahrzeug 10 und im Anhänger 10A als Teil einer Förderleitung bzw. als Teil der Übertragungsleitung 20 für den gasgebundenen Energieträger vorgesehen sind, nach dem bekannten Fail-Safe-Prinzipien verschließt.

Bei verschlossenen schaltbaren Absperrventilen 61 wird im Anschluss bei einer außerbetrieblichen Zugtrennung auch die Übertragungsleitung 20 wie oben beschrieben getrennt. Auch bei der hier beschriebenen Konfiguration kommen die vorstehend beschriebenen Öffnungsseile 52 zum Einsatz.

## Patentansprüche

1. Anordnung zum Antrieb eines mit einem Anhänger gekoppelten Fahrzeugs,
- mit einem Fahrzeug (10), das einen Fahrmotor (FM) zum Antrieb des Fahrzeugs (10) aufweist,
- mit einem Anhänger (10A), der mit dem Fahrzeug (10) verbunden ist und einen Tank (TK) aufweist, in dem ein gasgebundener Energieträger (ET) gespeichert ist,
- bei dem das Fahrzeug (10) eine galvanische Zelle als Energieerzeugungseinheit (EEE) aufweist, mit der durch eine chemische Reaktion des ihr kontinuierlich zugeführten gasgebundenen Energieträgers mit einem Oxidationsmittel Antriebsenergie gebildet und dem Fahrmotor zum Antrieb zugeführt wird,
- bei dem das Fahrzeug (10) und der Anhänger (10A) über eine Übertragungsleitung (20) miteinander verbunden sind, so dass der gasgebundene Energieträger (ET) vom Tank (TK) des Anhängers (10A) zur Energieerzeugungseinheit (EEE) des Fahrzeugs (10) gelangt,
- bei dem die Übertragungsleitung (20) mit einer Schutzeinrichtung (30, 40, 21, 60) derart gekoppelt ist, dass im Betrieb des mit dem Anhänger (10A) verbundenen Fahrzeugs (10) durch die Schutzeinrichtung (30, 40, 21, 60) eine Beschädigung der Übertragungsleitung (20) verhindert wird.

2. Anordnung nach Anspruch 1, bei der die Übertragungsleitung zumindest im Bereich zwischen dem Fahrzeug (10) und dem Anhänger (10A) von einem Schutzmantel (30) als Schutzeinrichtung umgeben ist.

3. Anordnung nach Anspruch 2,
- bei der der Schutzmantel als flexibler und in sich verschiebbarer Faltenbalg ausgebildet ist, und/oder
- bei der der Faltenbalg geerdet ist.

4. Anordnung nach Anspruch 2,
- bei der der Schutzmantel als flexibles Metallgewebe oder als flexibler, mechanisch belastbarer Hohlkörper ausgebildet ist, und/oder
- bei der der Schutzmantel elektrisch leitende Strukturen für eine Erdung aufweist.

5. Anordnung nach Anspruch 2, bei der der Schutzmantel am Fahrzeug (10) und/oder am Anhänger (10A) über eine kardanische Aufhängung befestigt ist.

6. Anordnung nach einem der vorhergehenden Ansprüche, bei der die Übertragungsleitung (20) mit dem Fahrzeug (10) und/oder mit dem Anhänger (10A) über eine federnde Einheit (40) verbunden ist, die eine Schutzeinrichtung für die Übertragungsleitung (20) bildet.

7. Anordnung nach Anspruch 6, bei der die federnde Einheit (40) einerseits zur federnden Halterung und Befestigung der Übertragungsleitung (20) ausgebildet und anderseits zur Straffung der Übertragungsleitung (20) auf eine vorgegebene, mechanische Zugspannung ausgebildet ist.

8. Anordnung nach einem der vorhergehenden Ansprüche, bei der die Übertragungsleitung (20) im Bereich zwischen dem Fahrzeug (10) und dem Anhänger (10A) eine zweiteilige Kupplung (21) aufweist, die als Schutzeinrichtung für die Übertragungsleitung (20) ausgebildet ist, um bei einer außerbetrieblichen Trennung des Gespanns Fahrzeug (10) und Anhänger (10A) ein unkontrolliertes Abreißen der Übertragungsleitung (20) zu vermeiden.

9. Anordnung nach Anspruch 8, bei der die zweiteilige Kupplung derart ausgeführt ist, dass bei einer außerbetrieblichen Trennung die zweiteilige Kupplung geöffnet wird, jeweils ein Kupplungsteil an jeweils einem zugeordneten Ende der Übertragungsleitung verbleibt und dieses Ende der Übertragungsleitung druckdicht verschließt.

10. Anordnung nach einem der vorhergehenden Ansprüche, bei der die Übertragungsleitung (20) mit einer Signalleitung (60) gekoppelt ist, die als Schutzeinrichtung für die Übertragungsleitung ausgebildet ist und deren Trennung überwacht.

11. Anordnung nach Anspruch 10, bei der die Signalleitung (60) derart mit dem Fahrzeug (10) und mit dem Anhänger (10A) verbunden ist, dass sie bei einer drohenden Trennung des Gespanns die Signalleitung (60) durch eine mechanische Anspannung beschädigt wird und damit die drohende Trennung frühzeitig anzeigt.

12. Anordnung nach Anspruch 11, bei der im Fahrzeug (10) und/oder im Anhänger (10A) und/oder im Bereich dazwischen schaltbare Absperrventile als Teil der Übertragungsleitung (20) vorgesehen sind, die als Folge der beschädigten Signalleitung (60) verschlossen werden.

13. Anordnung nach einem der vorhergehenden Ansprüche,
- bei der der Fahrmotor (FM) des Fahrzeugs (10) ein elektrischer Fahrmotor ist, und/oder
- bei der das Fahrzeug (10) ein Schienenfahrzeug ist, und/oder
- bei der der gasgebundene Energieträger (ET) Wasserstoff oder Erdgas ist, und/oder
- bei der die galvanische Zelle eine Brennstoffzelle ist, mit der durch eine chemische Reaktion des ihr kontinuierlich zugeführten gasgebundenen Wasserstoffs mit einem Oxidationsmittel elektrische Antriebsenergie gebildet wird, die dem elektrischen Fahrmotor (FM) zum Antrieb zugeführt wird.

## Claims

1. Arrangement for propelling a vehicle coupled with a trailer,
- with a vehicle (10) which exhibits a traction motor (FM) for propelling the vehicle (10),
- with a trailer (10A) which is connected to the vehicle (10) and exhibits a tank (TK) in which a gas-bound energy-carrier (ET) is stored,
- wherein the vehicle (10) exhibits a galvanic cell by way of energy-generation unit (EEE), with which propulsive energy is created by a chemical reaction of the gas-bound energy-carrier, supplied to said unit continuously, with an oxidizing agent and is supplied to the traction motor for the purpose of propulsion,
- wherein the vehicle (10) and the trailer (10A) are connected to one another via a transmission line (20), so that the gas-bound energy-carrier (ET) passes from the tank (TK) of the trailer (10A) to the energy-generation unit (EEE) of the vehicle (10),
- wherein the transmission line (20) is coupled with a protective device (30, 40, 21, 60) in such a manner that damage to the transmission line (20) during the operation of the vehicle (10) connected to the trailer (10A) is prevented by the protective device (30, 40, 21, 60).

2. Arrangement according to Claim 1, wherein the transmission line is surrounded, at least in the region between the vehicle (10) and the trailer (10A), by a protective jacket (30) by way of protective device.

3. Arrangement according to Claim 2,
- wherein the protective jacket takes the form of a flexible bellows, capable of being displaced into itself, and/or
- wherein the bellows is grounded.

4. Arrangement according to Claim 2,
- wherein the protective jacket takes the form of a flexible metallic fabric or a flexible, mechanically loadable hollow body, and/or
- wherein the protective jacket exhibits electrically conducting structures for grounding.

5. Arrangement according to Claim 2, wherein the protective jacket is fastened to the vehicle (10) and/or to the trailer (10A) via a cardanic suspension.

6. Arrangement according to one of the preceding claims, wherein the transmission line (20) is connected to the vehicle (10) and/or to the trailer (10A) via a resilient unit (40) which constitutes a protective device for the transmission line (20).

7. Arrangement according to Claim 6, wherein the resilient unit (40) has been designed, on the one hand, for resilient support and fastening of the transmission line (20) and, on the other hand, for tightening the transmission line (20) to a predetermined mechanical tensile stress.

8. Arrangement according to one of the preceding claims, wherein in the region between the vehicle (10) and the trailer (10A) the transmission line (20) exhibits a two-part coupling (21) which takes the form of a protective device for the transmission line (20), in order to avoid an uncontrolled detachment of the transmission line (20) in the event of a separation of the combination of vehicle (10) and trailer (10A) outside of operation.

9. Arrangement according to Claim 8, wherein the two-part coupling has been constructed in such a manner that in the event of a separation outside of operation the two-part coupling is opened, in each instance one coupling part remains at a respectively assigned end of the transmission line and seals this end of the transmission line in pressure-tight manner.

10. Arrangement according to one of the preceding claims, wherein the transmission line (20) is coupled with a signal line (60) which takes the form of a protective device for the transmission line, and monitors the separation thereof.

11. Arrangement according to Claim 10, wherein the signal line (60) is connected to the vehicle (10) and to the trailer (10A) in such a manner that in the event of an impending separation of the combination the signal line (60) is damaged by a mechanical tensioning, and therefore indicates the impending separation in good time.

12. Arrangement according to Claim 11, wherein switchable shutoff valves, which are closed as a consequence of the damaged signal line (60), have been provided in the vehicle (10) and/or in the trailer (10A) and/or in the region between them as part of the transmission line (20).

13. Arrangement according to one of the preceding claims,
- wherein the traction motor (FM) of the vehicle (10) is an electric traction motor, and/or
- wherein the vehicle (10) is a rail vehicle, and/or
- wherein the gas-bound energy-carrier (ET) is hydrogen or natural gas, and/or
- wherein the galvanic cell is a fuel cell with which electrical propulsive energy, which is supplied to the electric traction motor (FM) for the purpose of propulsion, is created by a chemical reaction of the gas-bound hydrogen, supplied to said cell continuously, with an oxidizing agent.

## Revendications

1. Agencement pour l'entraînement d'un véhicule accouplé à une remorque,
- avec un véhicule (10), lequel comprend un moteur de traction (FM) pour l'entraînement du véhicule (10),
- avec une remorque (10A), laquelle est reliée au véhicule (10) et comprend un réservoir (TK), dans lequel est stockée une source d'énergie (ET) liée au gaz,
- dans lequel le véhicule (10) comprend une pile galvanique en tant qu'unité de production d'énergie (EEE), avec laquelle de l'énergie d'entraînement est formée par le biais d'une réaction chimique de la source d'énergie liée au gaz introduite en continu dans celle-ci avec un agent oxydant et est introduite dans le moteur de traction pour l'entraînement,
- dans lequel le véhicule (10) et la remorque (10A) sont reliés l'un à l'autre par l'intermédiaire d'une ligne de transmission (20), de sorte que la source d'énergie (ET) liée au gaz passe du réservoir (TK) de la remorque (10A) à l'unité de production d'énergie (EEE) du véhicule (10),
- dans lequel la ligne de transmission (20) est accouplée à un dispositif de protection (30, 40, 21, 60) de telle sorte que, en cours de fonctionnement du véhicule (10) relié à la remorque (10A), un endommagement de la ligne de transmission (20) soit empêché grâce au dispositif de protection (30, 40, 21, 60).

2. Agencement selon la revendication 1, dans lequel la ligne de transmission est entourée, au moins dans la zone située entre le véhicule (10) et la remorque (10A), d'une enveloppe de protection (30) en tant que dispositif de protection.

3. Agencement selon la revendication 2,
- dans lequel l'enveloppe de protection est conçue sous la forme d'un soufflet souple et pouvant coulisser en lui-même, et/ou
- dans lequel le soufflet est mis à la terre.

4. Agencement selon la revendication 2,
- dans lequel l'enveloppe de protection est conçue sous la forme d'un treillis métallique souple ou sous la forme d'un corps creux souple et mécaniquement résistant, et/ou
- dans lequel l'enveloppe de protection comprend des structures électriquement conductrices pour une mise à la terre.

5. Agencement selon la revendication 2, dans lequel l'enveloppe de protection est fixée au véhicule (10) et/ou à la remorque (10A) par l'intermédiaire d'une suspension à cardan.

6. Agencement selon l'une des revendications précédentes, dans lequel la ligne de transmission (20) est reliée au véhicule (10) et/ou à la remorque (10A) par l'intermédiaire d'une unité élastique (40), laquelle forme un dispositif de protection pour la ligne de transmission (20).

7. Agencement selon la revendication 6, dans lequel l'unité élastique (40) est conçue d'une part pour le montage élastique et la fixation de la ligne de transmission (20) et conçue d'autre part pour le resserrement de la ligne de transmission (20) à une tension de traction mécanique prédéfinie.

8. Agencement selon l'une des revendications précédentes, dans lequel la ligne de transmission (20) comprend, dans la zone située entre le véhicule (10) et la remorque (10A), un dispositif d'accouplement en deux parties (21), lequel est conçu en tant que dispositif de protection pour la ligne de transmission (20) afin d'éviter, lors d'une séparation hors fonctionnement de l'attelage composé du véhicule (10) et de la remorque (10A), un arrachement incontrôlé de la ligne de transmission (20).

9. Agencement selon la revendication 8, dans lequel le dispositif d'accouplement en deux parties est mis en œuvre de telle sorte que, lors d'une séparation hors fonctionnement, le dispositif d'accouplement en deux parties soit ouvert, respectivement une partie de dispositif d'accouplement demeure au niveau respectivement d'une extrémité associée de la ligne de transmission, et ferme de manière étanche à la pression cette extrémité de la ligne de transmission.

10. Agencement selon l'une des revendications précédentes, dans lequel la ligne de transmission (20) est accouplée à une ligne de signal (60), laquelle est conçue en tant que dispositif de protection pour la ligne de transmission et surveille sa séparation.

11. Agencement selon la revendication 10, dans lequel la ligne de signal (60) est reliée au véhicule (10) et à la remorque (10A) de telle sorte que, lors d'une séparation imminente de l'attelage, la ligne de signal (60) soit endommagée par une tension mécanique et de ce fait la séparation imminente se manifeste précocement.

12. Agencement selon la revendication 11, dans lequel des soupapes d'arrêt commutables sont prévues en tant que partie de la ligne de transmission (20) dans le véhicule (10) et/ou dans la remorque (10A) et/ou dans la zone située entre eux, lesquelles soupapes se ferment en raison de la ligne de signal (60) endommagée.

13. Agencement selon l'une des revendications précédentes,
- dans lequel le moteur de traction (FM) du véhicule (10) est un moteur de traction électrique, et/ou
- dans lequel le véhicule (10) est un véhicule ferroviaire, et/ou
- dans lequel la source d'énergie (ET) liée au gaz est de l'hydrogène ou du gaz naturel, et/ou
- dans lequel la pile galvanique est une pile à combustible, avec laquelle de l'énergie d'entraînement électrique est formée par le biais d'une réaction chimique de l'hydrogène lié au gaz introduit en continu dans celle-ci avec un agent oxydant, laquelle énergie est introduite dans le moteur de traction (FM) électrique pour l'entraînement.
